# EUROPÄISCHE PATENTSCHRIFT

(11) **EP 0 608 683 B1**
(45) Veröffentlichungstag und Bekanntmachung des Hinweises auf die Patenterteilung: **03.09.1997**
(21) Anmeldenummer: 94100087.9
(22) Anmeldetag: 05.01.1994
(51) Int. Cl.: E06B 3/48

(54) **Sektionaltorblatt**
Sectional door leaf
Vantail de porte sectionnelle

(30) Priorität: 26.01.1993 DE 4302001
(43) Veröffentlichungstag der Anmeldung: 03.08.1994
(73) Patentinhaber: Fried. Krupp AG Hoesch-Krupp, 45143 Essen (DE)
(72) Erfinder: Westhaus, Heinz, D-57223 Kreuztal (DE)

(56) Entgegenhaltungen:
- EP-A- 0 304 642
- EP-A- 0 370 376
- EP-A- 0 394 691
- EP-A- 0 418 629

## Beschreibung

Die Erfindung betrifft ein Sektionaltorblatt nach dem Oberbegriff des Anspruches 1.

Ein solches gattungsbildendes Sektionaltorblatt ist aus dem Prospekt-Nr. 400/1.85 FMD Novoferm "Sektionaltor ISO-GSZ" bekannt.

Beim Übergang von der Schließlage in die Öffnungslage und umgekehrt durchlaufen die Paneele einen bogenförmigen Führungsbereich zwischen dem etwa vertikal gerichteten geradlinigen Führungsabschnitt für die Schließstellung und dem etwa horizontal verlaufenden Führungsabschnitt für die Offenstellung des Torblattes. Zu diesem Zwecke sind die Paneele mittels Scharnieren miteinander verbunden, deren Scharnierachse sich an der Torinnenblattseite, als derjenigen, die sich dem Inneren des mit dem Torblatt zu verschließenden Gebäudes zuwendet, befinden. Beim Durchlaufen des bogenförmigen Bereiches entfernen sich im Zuge der Schwenkbewegung somit die nach außen hin gerichteten Breitseiten der Paneele, so daß nach außen hin ein von der Größenordnung des Verschwenkwinkels abhängig breiter Spalt entsteht, in welchem man mit den Fingern der Hand eingreifen kann. Dazu kann man veranlaßt sein, um das Torblatt insoweit nicht sachgerecht zu schließen, es kann sich aber auch um ein ungewolltes Eingreifen der Finger handeln. Bei Überführung des Torblattes in die Schließstellung verringert sich der Spalt, so daß die Gefahr einer Fingerquetschung besteht.

Von daher liegt der Erfindung die Aufgabe zugrunde, ein Sektionaltorblatt der eingangs genannten Art zu schaffen, bei dem trotz dichter Aufeinanderfolge der Paneele eine Fingerquetschgefahr ausgeschlossen ist.

Ausgehend von einem Sektionaltorblatt mit den Merkmalen des Oberbegriffes des Anspruches 1 wird diese Aufgabe erfindungsgemäß durch die im kennzeichnenden Teil des Anspruches 1 angegebenen Merkmale gelöst.

Vorteilhafte und zweckmäßige Ausführungsformen der Erfindung sind in den Ansprüchen 2 bis 16 angegeben.

Durch die erfindungsgemäße Ausbildung der einander gegenüberliegenden Stirnbreitseiten zweier aufeinanderfolger Paneele gelingt es, über den gesamten Teil des Verschwenkwinkels hinweg keine Spaltöffnung im Bereich der Außenfläche des Torblattes auftreten zu lassen, in welche man die Finger einer Hand einführen könnte. Auch im Bereich des größten Verschwenkwinkels von ca. 65° ist der Öffnungsspalt so eng, daß man die Finger einer Hand nicht einführen kann.

Anhand der Zeichnung wird ein Ausführungsbeispiel des erfindungsgemäßen Sektionaltorblattes im folgenden näher erläutert.

Es zeigen:
- Fig. 1: schematisch einen Teil des Sektionaltorblattes in Schließstellung in senkrechtem Schnitt,
- Fig. 2: das Sektionaltorblatt nach Fig. 1 mit zueinander um ca. 40° verschwenkten Paneelen,
- Fig. 3: das Sektionaltorblatt nach Fig. 1 mit zueinander um ca. 65° verschwenkten Paneelen.

Wie aus den Fig. 1 bis 3 hervorgeht, besteht ein Sektionaltorblatt 1 aus mit ihren Stirnbreitseiten 2, 3 aufeinanderfolgend aneinander angelenkten Paneelen 4, 5, wobei die Zeichnung lediglich zwei benachbarte Paneele 4, 5 zeigt; das komplette Sektionaltorblatt 1 besteht jedoch aus mehreren Paneelen 4, 5, was nicht dargestellt ist.

Die dargestellten Paneele 4, 5 sind doppelschalig, z. B. aus Stahlblech ausgebildet, d. h. die mit ihrer Breitseite zur Torblattaußenseite 6 hin gerichtete Außenschale 7 verläuft parallel zu der mit ihrer Breitseite die Torblattinnenseite 8 bildenden Innenschale 9. Der Raum zwischen der Außenschale 7 und der Innenschale 9 ist mit einem Isolierschaum 10 ausgefüllt, der zugleich eine Verbindung zwischen den beiden Schalen 7, 9 herstellt, die später bei Anbringen der nicht dargestellten Scharnierlappen durch Verschraubung unterstützt wird. Die Außenschale 7 und die Innenschale 9 sind an beiden Stirnbreitseiten 2 und 3 der Paneele 4, 5 mit Randfahnen 11, 12, 13, 14 versehen, die sich parallel zur Torblattebene und in Richtung der Stirnbreitseiten 2, 3 erstrecken und in das Innere der Paneele 4, 5 hineinragen. Die Randfahnen 11, 12, 13, 14 werden von dem Isolierschaum 10 umgriffen.

Das Paneel 5 weist an seiner im Torblattschließzustand gesehen oberen, dem vorhergehenden Paneel 4 zugewandten Stirnbreitseite 3 einen im Vertikalschnitt federartig verlaufenden Oberflächenbereich auf, der etwa trapezförmig ausgebildet ist. Das Paneel 4 weist an seiner demgegenüber unteren, dem nachfolgenden Paneel 5 zugewandten Stirnbreitseite 2 einen im Vertikalschnitt nutartig verlaufenden und ebenfalls entsprechend etwa trapezförmig ausgebildeten Oberflächenbereich auf, die im Torblattschließzustand ineinandergreifen, wobei die Paneele 4, 5 über an der Torblattinnenseite 8 angeordnete schematisch dargestellte Scharniere 15 gelenkig verbunden sind.

An der Torblattinnenseite 8 ist das Ende 16 des nutartig verlaufenden Oberflächenbereiches des Paneels 4 im Anschluß an die trapezförmige Ausbildung kreisbogensegmentförmig in das Torblatt hinein ausgebildet, wobei es in einem entsprechend zurückspringend ausgebildeten Oberflächenbereich 17 in den federartig verlaufenden, zur Torblattinnenseite weisenden Oberflächenbereich des Paneels 5 eingreift, wobei die Gelenkachse 18 der Scharniere 15 jeweils im wesentlichen durch den Mittelpunkt des kreisbogensegmentförmig ausgebildeten Endes 16 des nutartig ausgebildeten Oberflächenbereiches des Paneels 4 verläuft.

Der zur Torblattaußenseite 6 weisende Bereich des federartig verlaufenden Oberflächenbereiches des Paneels 5 ist im Anschluß an die etwa trapezförmige Ausbildung aus dem Verlauf der Trapezschräge 19 mehrmals polygonartig 20 nach innen abgebogen, wobei er über eine Stufe 21 in die Außenschale 7 der Torblattaußenseite 6 übergeht.

Dieser polygonartig 20 nach innen abgebogene Bereich des federartig verlaufenden Oberflächenbereiches des Paneels 5 korrespondiert mit der Innenseite 22 des an der Torblattaußenseite 6 angeordneten Endes 23 des nutartig verlaufenden Oberflächenbereiches des Paneels 4, wobei die Spitze des Endes 23 aus dem Verlauf der Außenschale 7 des Paneels 4 nach innen etwa entgegengesetzt der Schräge der Stufe 21 zur Außenschale 7 des Paneels 5 abgeknickt ist unter Bildung eines Abstandes zwischen der Spitze des Endes 23 der Außenschale 7 des Paneels 4 und der Stufe 21 zur Außenschale 7 des Paneels 5.

Die Schräge der Stufe 21, der Spitze des Endes 23 in Verbindung mit dem Abstand zwischen beiden bilden miteinander jeweils horizontal verlaufende Ausnehmungen 24 in der Torblattaußenseite 6 des Sektionaltorblattes 1, die im wesentlichen in der Außenschale 7 angeordneten waagerechten Sicken 25 entsprechen.

Wie die Fig. 2 und 3 zeigen, entsteht an der Außenseite des Sektionaltorblattes 1 beim Öffnen und damit beim Verschwenken der einzelnen Paneele 4, 5 gegeneinander lediglich eine Spalt zwischen diesen von maximal 2 bis 3 mm, der ein Eingreifen mit den Fingern zwischen den Paneelen 4, 5 beim Öffnen und Schließen nicht ermöglicht, so daß auch ein Quetschen der Finger dabei auf jeden Fall verhindert wird.

Außerdem entsteht durch die kreissegmentförmige Ausbildung der Nut-Feder-Enden an der Torblattinnenseite 8 an der Scharnierstelle auch ein innerer Finderschutz.

Um ein zugdichtes Ineinandergreifen der Paneele 4, 5 nach dem Schließen des Sektionaltorblattes 1 zu gewährleisten, sind im Grund der nutartig und an der Spitze der federartig ausgebildeten Oberflächenbereiche der Paneele 4, 5 noch Dichtbänder 26, 27 angeordnet.

### Bezugszeichen

- 1: Sektionaltorblatt
- 2: Stirnbreitseite
- 3: Stirnbreitseite
- 4: Paneel
- 5: Paneel
- 6: Torblattaußenseite
- 7: Außenschale
- 8: Torblattinnenseite
- 9: Innenschale
- 10: Isolierschaum
- 11: Randfahnen
- 12: Randfahnen
- 13: Randfahnen
- 14: Randfahnen
- 15: Scharnier
- 16: Ende
- 17: Oberflächenbereich
- 18: Gelenkachse
- 19: Trapezschräge
- 20: polygonartig
- 21: Stufe
- 22: Innenseite
- 23: Ende
- 24: Ausnehmung
- 25: Sicke
- 26: Dichtband
- 27: Dichtband

## Patentansprüche

1. Sektionaltorblatt aus einer Reihe mit ihren Stirnbreitseiten (2, 3) aufeinanderfolgend aneinander angelenkter Paneele (4, 5), wobei jedes Paneel (4, 5) an seiner im Torblattschließzustand gesehen oberen, einem vorhergehenden Paneel (4, 5) zugewandten Stirnbreitseite (3) einen im Vertikalschnitt federartig verlaufenden Oberflächenbereich, der etwa trapezförmig ausgebildet ist, und an seiner demgegenüber unteren, einem nachfolgenden Paneel (4, 5) zugewandten Stirnbreitseite (2) einen im Vertikalschnitt nutartig verlaufenden und ebenfalls entsprechend etwa trapezförmig ausgebildeten Oberflächenbereich aufweist, die im Torblattschließzustand ineinandergreifen, wobei die Paneele (4, 5) über an der Torblattinnenseite (8) angeordnete Scharniere (15) gelenkig verbunden sind, dadurch gekennzeichnet, daß an der Torblattinnenseite (8) die Enden (16) der nutartig verlaufenden Oberflächenbereiche der Paneele (4, 5) im Anschluß an die trapezförmige Ausbildung kreisbogensegmentförmig in das Torblatt hinein ausgebildet sind und in entsprechend zurückspringend ausgebildete Oberflächenbereiche (17) in den federartig verlaufenden, zur Torblattinnenseite (8) weisenden Oberflächenbereichen der Paneele (4, 5) eingreifen, wobei die Gelenkachsen (18) der Scharniere (15) jeweils im wesentlichen durch den Mittelpunkt des kreisbogensegmentförmig ausgebildeten Endes (16) der nutartig ausgebildeten Oberflächenbereiche der Paneele (4, 5) verlaufen, und daß die zur Torblattaußenseite (6) weisenden Bereiche der federartig verlaufenden Oberflächenbereiche der Paneele (4, 5) im Anschluß an die etwa trapezförmige Ausbildung aus dem Verlauf der Trapezschräge (19) nach innen abgebogen sind und jeweils mit der Innenseite (22) des an der Torblattaußenseite (6) angeordneten Endes (23) des nutartig verlaufenden Oberflächenbereiches der Paneele (4, 5) korrespondieren.

2. Sektionaltorblatt nach Anspruch 1, dadurch gekennzeichnet, daß die zur Torblattaußenseite (6) weisenden Bereiche der federartig verlaufenden Oberflächenbereiche der Paneele (4, 5) über eine Stufe (21) in die Außenschale (7) der Torblattaußenseite (6) übergehen, indem zwischen der Stufe (21) und dem an der Torblattaußenseite (6) angeordneten Ende (23) des nutartig verlaufendes Oberflächenbereiches der Paneele (4, 5) ein Abstand gebildet wird.

3. Sektionaltorblatt nach Anspruch 1 oder 2, dadurch gekennzeichnet, daß die zur Torblattaußenseite (6) weisenden Bereiche der federartig verlaufenden Oberflächenbereiche der Paneele (4, 5) aus dem Verlauf der Trapezschräge (19) in eine senkrechte Richtung abgeknickt sind.

4. Sektionaltorblatt nach Anspruch 1 oder 2, dadurch gekennzeichnet, daß die zur Torblattaußenseite (6) weisenden Bereiche der federartig verlaufenden Oberflächenbereiche der Paneele (4, 5) aus dem Verlauf der Trapezschräge (19) mehrmals polygonartig (20) nach innen abgeknickt sind.

5. Sektionaltorblatt nach Anspruch 1 oder 2, dadurch gekennzeichnet, daß die zur Torblattaußenseite (6) weisenden Bereiche der federartig verlaufenden Oberflächenbereiche der Paneele (4, 5) aus dem Verlauf der Trapezschräge (19) etwa S-förmig nach innen abgebogen sind.

6. Sektionaltorblatt nach einem oder mehreren der Ansprüche 1 bis 5, dadurch gekennzeichnet, daß die Innenseite (22) des an der Torblattaußenseite (6) angeordneten Endes (23) des nutartig verlaufenden Oberflächenbereiches im Anschluß an den Verlauf der Trapezschräge (19) in eine senkrechte Richtung abgeknickt ist.

7. Sektionaltorblatt nach einem oder mehreren der Ansprüche 1 bis 5, dadurch gekennzeichnet, daß die Innenseite (22) des an der Torblattaußenseite (6) angeordneten Endes (23) des nutartig verlaufenden Oberflächenbereiches im Anschluß an den Verlauf der Trapezschräge nach innen abgeknickt ist.

8. Sektionaltorblatt nach einem oder mehreren der Ansprüche 1 bis 5, dadurch gekennzeichnet, daß die Innenseite (22) des an der Torblattaußenseite (6) angeordneten Endes (23) des nutartig verlaufenden Oberflächenbereiches im Anschluß an den Verlauf der Trapezschräge mehrmals polygonartig nach innen abgeknickt ist.

9. Sektionaltorblatt nach einem oder mehreren der Ansprüche 1 bis 8, dadurch gekennzeichnet, daß das torblattaußenseitige Ende (23) der nutartig verlaufenden Oberflächenbereiche der Paneele (4, 5) jeweils über die Gelenkachse (18) der Scharniere (15) nach unten hinausragt.

10. Sektionaltorblatt nach einem oder mehreren der Ansprüche 1 bis 9, dadurch gekennzeichnet, daß im Grund der nutartig und/oder an der Spitze der federartig verlaufenden Oberflächenbereiche der Paneele (4, 5) Dichtbänder (26, 27) angeordnet sind.

11. Sektionaltorblatt nach einem oder mehreren der Ansprüche 1 bis 10, dadurch gekennzeichnet, daß die Paneele (4, 5) aus einschaligen Metall-, insbesondere Stahlblechen bestehen.

12. Sektionaltorblatt nach einem oder mehreren der Ansprüche 1 bis 10, dadurch gekennzeichnet, daß die Paneele (4, 5) aus doppelschaligen, insbesondere mit Isolierschaum (10) ausgeschäumten Metall-, insbesondere Stahllamellen bestehen.

13. Sektionaltorblatt nach einem oder mehreren der Ansprüche 1 bis 10, dadurch gekennzeichnet, daß die Paneele (4, 5) aus massivem Material bestehen.

14. Sektionaltorblatt nach Anspruch 12, dadurch gekennzeichnet, daß die Randfahnen (11, 12, 13, 14) der Metall-, insbesondere Stahllamellen tief in den Isolierschaum (10) eingreifen.

15. Sektionaltorblatt nach Anspruch 14, dadurch gekennzeichnet, daß die Randfahnen (11, 12, 13, 14) miteinander verschraubt sind.

16. Sektionaltorblatt nach Anspruch 15, dadurch gekennzeichnet, daß die Randfahnen (11, 12 bzw. 13, 14) mit den von der Torblattinnenseite (8) eingeschraubten Scharnier-Befestigungsschrauben verschraubt sind.

## Claims

1. Sectional door leaf consisting of a row having panels (4, 5) which are articulated to each other in a sequential manner with respect to their end broadsides (2, 3), wherein each panel (4, 5), as seen when the sectional door leaf is in a closed state, comprises on its upper end broadside (3) facing a preceding panel (4, 5) a surface region which in the vertical sectional view extends in a spring-like manner and is approximately trapezoidal, and each panel comprises in contrast on its lower end broadside (2) facing a subsequent panel (4, 5) a surface region which in the vertical sectional view extends in a groove-like manner and is likewise accordingly approximately trapezoidal, which surface regions mesh together when the door leaf is in a closed state, wherein the panels (4, 5) are connected in an articulated manner by way of hinges (15) disposed on the door leaf inner side (8), characterised in that on the door leaf inner side (8) the ends (16) of the surface regions, which extend in a groove-like manner, of the panels (4, 5) are formed into the door leaf as a segment of an arc of a circle adjacent to the trapezoidal formation and engage into correspondingly resilient surface regions (17) in the surface regions, which extend in a spring-like manner and point towards the door leaf inner side (8), of the panels (4, 5) wherein the articulated spindles (18) of the hinges (15) extend in each case substantially through the middle point of the end (16), formed as a segment of an arc of a circle, of the groove-like surface regions of the panels (4, 5), and that the regions, pointing towards the door leaf outer side (6), of the surface regions, which extend in a spring-like manner, of the panels (4, 5) are inwardly curved from the progression of the trapezoidal chamfered side (19) adjacent to the approximately trapezoidal formation, and correspond in each case with the inner side (22) of the end (23), disposed on the door leaf outer side (6), of the surface region, which extends in a groove-like manner, of the panels (4, 5).

2. Sectional door leaf according to claim 1, characterised in that the regions, pointing towards the door leaf outer side (6), of the surface regions, which extend in a spring-like manner, of the panels (4, 5) change by way of a step (21) into the outer shell (7) of the door leaf outer side (6), in that a spaced interval is formed between the step (21) and the end (23), disposed on the door leaf outer side (6), of the surface region, which extends in a groove-like manner, of the panels (4, 5).

3. Sectional door leaf according to claim 1 or 2, characterised in that the regions, pointing towards the door leaf outer side (6), of the surface regions, which extend in a spring-like manner, of the panels (4, 5) are curved from the progression of the trapezoidal chamfered side (19) in a vertical direction.

4. Sectional door leaf according to claim 1 or 2, characterised in that the regions, pointing towards the door leaf outer side (6), of the surface regions, which extend in a spring-like manner, of the panels (4, 5) are inwardly curved from the progression of the trapezoidal chamfered side (19) repeatedly in a polygonal manner (20).

5. Sectional door leaf according to claim 1 or 2, characterised in that the regions, pointing towards the door leaf inner side (6), of the surface regions, which extend in a spring-like manner, of the panels (4, 5) are inwardly curved from the progression of the trapezoidal chamfered side (19) in an approximately S-shape.

6. Sectional door leaf according to any one or several of the claims 1 to 5, characterised in that the inner side (22) of the end (23), disposed on the door leaf outer side (6), of the surface region which extends in a groove-like manner is curved in a vertical direction adjacent to the progression of the trapezoidal chamfered side (19).

7. Sectional door leaf according to any one or several of the daims 1 to 5, characterised in that the inner side (22) of the end (23), disposed on the door leaf outer side (6), of the surface region which extends in a groove-like manner is curved inwards adjacent to the progression of the trapezoidal chamfered side.

8. Sectional door leaf according to any one or several of the claims 1 to 5, characterised in that the inner side (22) of the end (23), disposed on the door leaf outer side (6), of the surface region which extends in a groove-like manner is inwardly curved in a repeatedly polygonal manner adjacent to the progression of the trapezoidal chamfered side.

9. Sectional door leaf according to any one or several of the claims 1 to 8, characterised in that the door leaf outer side end (23) of the surface regions, which extend in a groove like manner, of the panels (4, 5) protrudes outwardly downwards in each case beyond the articulated spindle (18) of the hinges (15).

10. Sectional door leaf according to any one or several of the claims 1 to 9, characterised in that sealing bands (26, 27) are disposed in the base of the surface regions, which extend in a groove-like manner, of the panels and / or are disposed on the tip of the surface regions, which extend in a spring-like manner, of the panels (4, 5).

11. Sectional door leaf according to any one or several of the claims 1 to 10, characterised in that the panels (4, 5) consist of single-layer sheet metal, in particular of single-layer sheet steel.

12. Sectional door leaf according to any one or several of the claims 1 to 10, characterised in that the panels (4, 5) consist of double-layer metal lamella, in particular steel lamella, which more specifically are foam-expanded using insulating foam (10).

13. Sectional door leaf according to any one or several of the claims 1 to 10, characterised in that the panels (4, 5) consist of solid material.

14. Sectional door leaf according to claim 12, characterised in that the edge lugs (11, 12, 13, 14) of the metal, in particular steel, lamella engage deep into the insulating foam (10).

15. Sectional door leaf according to claim 14, characterised in that the edge lugs (11, 12, 13, 14) are screwed together.

16. Sectional door leaf according to claim 15, characterised in that the edge lugs (11, 12 or 13, 14) are screwed with the hinge fastening screws, which are screwed in from the door leaf inner side (8).

## Revendications

1. Porte à lamelles constituée d'une série de panneaux (4, 5) articulés successivement l'un à l'autre par leurs faces larges (2, 3), dans laquelle chaque panneau (4, 5) présente sur sa face large (3) tournée vers un panneau (4, 5) précédent, située dans le haut lorsque la porte est vue dans sa position de fermeture, une région de surface qui s'étend en languette en coupe verticale, configurée sensiblement en forme de trapèze, et présente sur sa face large (2) inférieure opposée, tournée vers un panneau (4, 5) suivant, une région de surface s'étendant en forme de rainure en coupe verticale et également configurée sensiblement en forme de trapèze correspondant, ces régions de surface s'engageant l'une dans l'autre dans la position de fermeture de la porte, dans laquelle les panneaux (4, 5) sont reliés de manière articulée par des charnières (15) disposées sur la face intérieure (8) de la porte, caractérisée en ce que, sur la face intérieure (8) de la porte, à la jonction avec la configuration en forme de trapèze, les extrémités (16) des régions de surface des panneaux (4, 5) qui s'étendent en forme de rainure sont configurées en segment d'arc de cercle dirigés vers l'intérieur de la porte, et s'engagent dans des régions de surface (17) configurées en retrait correspondantes, dans les régions de surface des panneaux (4, 5) qui s'étendent en forme de languette et qui sont tournées vers la face intérieure (8) de la porte, dans laquelle les axes d'articulation (18) des charnières (15) passent chacun essentiellement par le centre de l'extrémité (16), configurée en segment d'arc de cercle, des régions de surface des panneaux (4, 5) configurées en forme de rainure, et en ce que, à la jonction avec la configuration sensiblement en forme de trapèze, les régions, tournées vers la face extérieure (6) de la porte, des régions de surface des panneaux (4, 5) qui s'étendent en forme de languette sont déviées vers l'intérieur par rapport à l'obliquité trapézoïdale, et correspondent chacune au côté intérieur (22) de l'extrémité (23), prévue sur la face extérieure (6) de la porte, de la région de surface des panneaux (4, 5) qui s'étend en forme de rainure.

2. Porte à lamelles selon la revendication 1, caractérisée en ce que les régions, tournées vers la face extérieure (6) de la porte, des régions de surface des panneaux (4, 5) qui s'étendent en forme de languette, se transforment par l'intermédiaire d'un gradin (21) en la coquille extérieure (7) du côté extérieur (6) de la porte, tandis qu'un écart est formé entre le gradin (21) et l'extrémité (23), disposée sur la face extérieure (6) de la porte, de la région de surface des panneaux (4, 5) qui s'étend en forme de rainure.

3. Porte à lamelles selon les revendications 1 ou 2, caractérisée en ce que les régions, tournées vers la face extérieure (6) de la porte, des régions de surface des panneaux (4, 5) qui s'étendent en forme de languette sont déviées dans une direction perpendiculaire par rapport à l'obliquité trapézoïdale (19).

4. Porte à lamelles selon les revendications 1 ou 2, caractérisée en ce que les régions, tournées vers la face extérieure (6) de la porte, des régions de surface des panneaux (4, 5) qui s'étendent en forme de languette, sont déviées plusieurs fois, de manière polygonale (20), vers l'intérieur par rapport à l'obliquité trapézoïdale (19).

5. Porte à lamelles selon les revendications 1 ou 2, caractérisée en ce que les régions, tournées vers la face extérieure (6) de la porte, des régions de surface des panneaux (4, 5) qui s'étendent en forme de languette, sont déviées vers l'intérieur sensiblement en forme de S par rapport à l'obliquité trapézoïdale (19).

6. Porte à lamelles selon l'une ou plusieurs des revendications 1 à 5, caractérisée en ce que, à la jonction avec l'obliquité trapézoïdale (19), la face intérieure (22) de l'extrémité (23), disposée sur la face extérieure (6) de la porte, de la partie de surface qui s'étend en forme de rainure, est déviée dans une direction perpendiculaire.

7. Porte à lamelles selon l'une ou plusieurs des revendications 1 à 5, caractérisée en ce que, à la jonction avec l'obliquité trapézoïdale, la face intérieure (22) de l'extrémité (23), disposée du côté extérieur (6) de la porte, de la région de surface qui s'étend en forme de rainure, est déviée vers l'intérieur.

8. Porte à lamelles selon l'une ou plusieurs des revendications 1 à 5, caractérisée en ce que, à la jonction avec l'obliquité trapézoïdale, la face intérieure (22) de l'extrémité (23), située sur la face extérieure (6) de la porte, de la région de surface s'étendant en forme de rainure, est déviée plusieurs fois vers l'intérieur à la manière d'un polygone.

9. Porte à lamelles selon l'une ou plusieurs des revendications 1 à 8, caractérisée en ce que l'extrémité (23), située du côté extérieur de la porte, des régions de surface des panneaux (4, 5) qui s'étendent en forme de rainure, déborde chaque fois vers le bas au-delà de l'axe d'articulation (18) de la charnière (15).

10. Porte à lamelles selon l'une ou plusieurs des revendications 1 à 9, caractérisée en ce que des bandes d'étanchéité (26, 27) sont disposées dans le fond des régions de surface des panneaux (4, 5) qui s'étendent en forme de rainure et/ou sur la pointe des régions de surface des panneaux (4, 5) qui s'étendent en forme de languette.

11. Porte à lamelles selon l'une ou plusieurs des revendications 1 à 10, caractérisée en ce que les panneaux (4, 5) sont constitués de tôles en métal, en particulier en acier, en une seule feuille.

12. Porte à lamelles selon l'une ou plusieurs des revendications 1 à 10, caractérisée en ce que les panneaux (4, 5) sont constitués de lamelles en métal, en particulier en acier, en double feuille, en particulier remplies de mousse isolante (10).

13. Porte à lamelles selon l'une ou plusieurs des revendications 1 à 10, caractérisée en ce que les panneaux (4, 5) sont constitués d'un matériau massif.

14. Porte à lamelles selon la revendication 12, caractérisée en ce que les queues de bordure (11, 12, 13, 14) des lamelles en métal, en particulier en acier, s'engagent profondément dans la mousse isolante (10).

15. Porte à lamelles selon la revendication 14, caractérisée en ce que les queues de bordure (11, 12, 13, 14) sont vissées les unes aux autres.

16. Porte à lamelles selon la revendication 15, caractérisée en ce que les queues de bordure (11, 12 ou 13, 14) sont vissées avec les vis de fixation des charnières vissées sur la face intérieure (8) de la porte.
